# EUROPÄISCHE PATENTSCHRIFT

(11) **EP 0 577 017 B1**
(45) Veröffentlichungstag und Bekanntmachung des Hinweises auf die Patenterteilung: **07.03.2001**
(21) Anmeldenummer: 93110165.3
(22) Anmeldetag: 25.06.1993
(51) Int. Cl.: F41A 31/02, F41G 3/32, G01B 11/00, G01C 11/00

(54) **Gerät und Verfahren zum Testen des dynamischen Verhaltens von Rohrwaffen**
Device and method for testing the dynamic behaviour of guns
Dispositif et méthode pour tester le comportement dynamique de canons

(30) Priorität: 27.06.1992 DE 9208660 U
(43) Veröffentlichungstag der Anmeldung: 05.01.1994
(73) Patentinhaber: HOLLANDSE SIGNAALAPPARATEN B.V., 7554 RR Hengelo (NL)
(72) Erfinder: Hofmann, Helmut, D-24113 Molfsee (DE); Hansen, Uwe, D-24248 Mönkeberg (DE)
(74) Vertreter: Patentanwälte Rüger, Barthelt & Abel

(56) Entgegenhaltungen:
- EP-A- 0 092 324
- EP-A- 0 095 577
- EP-B- 0 314 721
- DE-A- 2 951 108
- US-A- 3 415 157
- US-A- 4 936 190

## Beschreibung

Die Erfindung bezieht sich auf ein Gerät und ein Verfahren zum Testen des dynamischen Verhaltens, insbesondere der Richtgenauigkeit, von Rohrwaffen.

Es ist bereits eine stationäre Einrichtung bekannt, mit der das statische Verhalten von Geschützen oder Startbehältern für Flugkörper, insbesondere Rohrwaffen, getestet werden kann. Darunter ist insbesondere der Test der Stabilisierungseinrichtung und der Einrichtungen zur Waffensteuerung zu verstehen. Die bekannte stationäre Einrichtung wird insbesondere auch für den Abgleich der genannten Stabilisierungs- und Steuerungseinrichtungen des Geschützes mit der Radar- und Feuerleiteinrichtung des Waffensystems eingesetzt.

Ein derartiger Abgleich ist insbesondere nach der Installation oder Reparatur eines Geschützes notwendig.

Mit der bekannten stationären Einrichtung ist es jedoch nicht möglich, ein auf einem Waffensystem, wie beispielsweise einem Schiff oder Panzer, installiertes Geschütz unter Einsatzbedingungen insbesondere hinsichtlich seiner Richtgenauigkeit zu testen.

Aus der US-A-4936190 ist ein elektrooptisches Visiersystem bekannt, das eine Video-Kamera an dem Rohr eines Geschützes als Visiereinrichtung nutzt. Die Video-Kamera wird dazu auf der Außenwand des Geschützrohres befestigt. Damit gehen Winkelfehler zwischen der Außenwand des Geschützrohres und der Seelenachse in die Visiergenauigkeit ein. Außerdem ist die von der Kamera bestimmte Visierachse naturgemäß gegen die Schußrichtung versetzt. Dieses Dokument ist als der nächtsliegenden Stand der Technik anzusehen.

Aus der DE-A-2951108 ist eine Bildwiedergabeeinrichtung bekannt, bei der ein von einer Video-Kamera geliefertes Bild zusammen mit einem eingeblendeten Fadenkreuz wiedergegeben wird.

Aus der nachveröffentlichten EP-B-0314721 ist ein Kalibrierungsverfahren für eine Feuerleiteinrichtung bekannt, das dazu dient, die Ausrichtung von Geschützen zu verbessern. Die entsprechende Einrichtung enthält ein oder mehrere Geschütze, die mit Geschützsensoren ausgestattet sind. Die Geschützsensoren sind an dem Rohr, d.h. gegen dessen Seelenachse versetzt angeordnet. Zusätzlich sind Richtgeräte mit Radar (Zielverfolgungsradar) sowie ein Rundsuchradar vorgesehen. Zum rechnerischen Abgleich des Zielverfolgungsradars auf die Schußlinien der Geschütze, werden in einer Testmessung mit einem im Raum bewegten Zielkörper, auf den sowohl der Zielverfolgungsradar als auch die Geschützsensoren ansprechen, die Daten des Zielverfolgungsradars und der Geschützsenoren in ausgewählten Raumpunkten miteinander abgeglichen. Dies erfolgt durch Bestimmung der Fehlausrichtung der Geschütze mittels eines Sichtgeräts, das an die Geschützsensoren angeschlossen ist. Die Fehlausrichtung tritt als Ablage des Zielkörpers von der Mitte eines Fadenkreuzes in Erscheinung. Mittels eines geeigneten Eingabegeräts, wie eines Trackballs, Joysticks oder dgl., wird das Fadenkreuz auf die Mitte des Ziels eingestellt und aus der erfolgten Einstellung ein Korrekturwert ermittelt und abgespeichert. Die Korrekturwerte ergeben Korrekurvektoren die dann beim praktischen Schießbetrieb berücksichtigt werden.

Es ist daher Aufgabe der Erfindung,einen Gerätesatz und ein Verfahren zum Testen des dynamischen Verhaltens, insbesondere der Richtgenauigkeit, von Rohrwaffen unter Einsatzbedingungen anzugeben.

Die Lösung dieser Aufgabe erfolgt gemäß Anspruch 1 und Anspruch 6 mit einer Video-Kamera und einer Bildwiedergabeeirichtung. Die Video-Kamera ist vorzugweise mit Hilfe eines Adapters am oder im Rohr der Rohrwaffe derart befestigbar, daß die optische Achse der Video-Kamera sehr genau mit der Seelenachse des Rohrs übereinstimmt. Das Bild der Video-Kamera wird auf bekannte Weise, beispielsweise mit Hilfe eines entsprechenden Kabels, der Bildwiedergabeeinrichtung zugeführt und von dieser wiedergegeben. Die Bildwiedergabeeinrichtung ist als tragbarer oder in ein übliches Gestell einsetzbarer Gerätesatz ausgeführt.

Bei einer bevorzugten Ausführung generiert die Bildwiedergabeeinrichtung ein Fadenkreuz oder Fehlerquadrat, das in das von der Video-Kamera gelieferte Bild eingeblendet und zusammen mit diesem wiedergegebenm wird.

In einer weiteren Ausführungsform ist das Testgerät auch zum Testen des dynamischen Verhaltens von Zwillingsgeschützen einsetzbar. Dazu enthält es eine weitere Video-Kamera, die in gleicher Weise wie die erste am oder im Rohr einer zweiten Rohrwaffe befestigbar ist. Die von den beiden Video-Kameras gelieferten Bilder werden in der Bildwiedergabeeinrichtung einander überlagert und gemeinsam wiedergegeben. Sofern beide Rohre genau auf dasselbe Ziel ausgerichtet sind, liefert die Bildwiedergabeeinrichtung ein scharfes Bild des Ziels. Eine nicht hinreichend übereinstimmende Ausrichtung der beiden Rohre ist an der Unschärfe des Bildes zu erkennen und anhand der geeichten Fadenkreuze exakt auszumessen.

An die Stabilisierungs- und Steuerungseinrichtungen eines auf einem mobilen Waffensystem installierten Geschützes werden unter Einsatzbedingungen extreme Anforderungen gestellt. Beispielsweise muß die Stabilisierungseinrichtung eines auf einem Schnellboot installierten Geschützes die Bewegungen des Schiffrumpfes ausgleichen, die dieser infolge des Seeganges oder aufgrund von Maschinenmanövern durchführt. Entsprechendes gilt für beispielsweise auf Panzern montierte Geschütze, deren Stabilisierungsanlage auch harte, durch Bodenunebenheiten ausgelöste Stöße ausgleichen muß. In beiden Fällen sorgt die Stabilisierungsanlage dafür, daß die Lage des Geschützrohres im Raum unverändert bleibt.

Wird nun beispielsweise von der Radaranlage des Waffensystemes ein Ziel lokalisiert, so wird mittels einer Feuerleiteinrichtung die Lage des Geschützrohres im Raum ermittelt, die dieses zur Bekämpfung des Ziels einnehmen muß. Da bei mobilen Waffensystemen zur Bekämpfung beweglicher Ziele sich die relative Position des Ziels zum Geschütz laufend ändert, muß das Geschütz laufend nachgeführt werden.

Üblicherweise liefert die Feuerleiteinrichtung Richtwerte, die die ballistischen Eigenschaften der Projektile sowie insbesondere die Windverhältnisse berücksichtigen. Dies hat zur Folge, daß die Seelenachse des Rohres und die optische Verbindungslinie zwischen Rohr und Ziel einen bestimmten Winkel zueinander aufweisen. Da das erfindungsgemäße Testgerät auf optischem Wege arbeitet, ist es nur zum Testen der Richtgenauigkeit von solchen Rohrwaffen geeignet, bei denen in der zugehörigen Feuerleiteinrichtung die Berücksichtigung des sogenannten Vorhaltes abgeschaltet werden kann. Ohne Berücksichtigung des Vorhaltes fällt nämlich die Seelenachse des Rohres mit der optischen Verbindungslinie zwischen Rohr und Ziel zusammen, d.h. beim Blick durch das Rohr ist das Ziel erkennbar.

Zum Testen der Richtgenauigkeit einer Rohrwaffe wird gemäß einem bevorzugten Ausführungsbeispiel die Video-Kamera im Rohr der zu testenden Rohrwaffe befestigt. Dies geschieht mit Hilfe eines Adapters, dessen Außendurchmesser dem Kaliber des Rohres entspricht. Für unterschiedliche Kaliber sind demzufolge entsprechend verschiedene Adapter notwendig. Bei der Video-Kamera handelt es sich um eine Spezialausführung, deren optische Achse präzise gegenüber ihrem Gehäuse justiert ist. Auch der Adapter ist mit größter Präzision gefertigt. Dadurch wird eine genaue Ausrichtung der optischen Achse der Video-Kamera mit der Seelenachse des Rohres bei der Befestigung der Video-Kamera im Rohr erzielt.

Ist das Rohr genau aufs Ziel ausgerichtet, so erscheint das Bild des Ziels auf der Bildwiedergabeeinrichtung genau in Bildmitte. Zur besseren Erkennbarkeit etwaiger Abweichungen ist in das Bild ein Fadenkreuz oder ein Fehlerquadrat eingeblendet. Wenn alle Systeme des Waffensystems korrekt arbeiten, bleibt auch ein bewegtes Ziel und auch bei voller Fahrt des Waffensystems immer genau in Bildmitte bzw. innerhalb des Fehlerquadrats. Somit läßt sich durch bloßes Beobachten des durch die Bildanzeigeeinrichtung dargestellten Bildes des Ziels über einen gewissen Zeitraum hinweg eine Aussage über die Richtgenauigkeit der Rohrwaffe machen.

Insbesondere beim Einsatz des Testgeräts auf Schiffen ist es vorteilhaft die Bildanzeigeeinrichtung beispielsweise in der Operationszentrale zu installieren. Die Video-Kamera kann dann beispielsweise nacheinander an den diversen Geschützen des Schiffes angebracht werden, um deren dynamisches Verhalten zu überprüfen. Die Bildübertragung von der Video-Kamera zur Bildanzeigeeinrichtung erfolgt vorzugsweise über ein sowieso vorhandenes Videokabelnetz, an das die Video-Kamera in der Nähe eines jeden Geschützes anschließbar ist.

Der Vorteil dieses Testgeräts besteht insbesondere darin, daß ohne nennenswerten Aufwand praktisch jederzeit, beispielsweise bei Instandsetzungen nach längerer Nichtbenutzung oder vor Schießübungen, eine eindeutige Aussage über die Richtgenauigkeit einer Rohrwaffe gemacht werden kann. Dadurch läßt sich beispielsweise Munition durch Vermeidung von Fehlschüssen einsparen, sowie Zeit und damit Kosten, wenn gegebenenfalls von vornherein die unnütze Anfahrt ins Schießgebiet entfällt. Ferner läßt sich, beispielsweise zu Ausbildungszwecken, die Funktion Rohrwaffe eindrucksvoll demonstrieren.

Im folgenden wird ein Ausführungsbeispiel der Erfindung anhand der Zeichnung näher erläutert. Es zeigt:
- Fig. 1: eine perspektivische und schematische Darstellung eines Testgerätes.

In der Fig. 1 ist der vorderer Abschnitt eines Kanonenrohres 1 sowie eine Videokamera 10 mit einem Adapter 4 dargestellt, wobei die Videokamera mit einem Monitor 20 über ein Kabel 30 verbunden ist.

Die zylindrische Videokamera 10 mit einer Linse 12 wird in einem im wesentlichen zylindrischen Adapter 4 mit Verbindungsmitteln 5 an Befestigungsstegen 14 durch Schrauben 16 so fixiert, daß die Rotationsachsen 3 des Adapters und der Kamera zusammenfallen. Der Adapter 4 ist so bemessen, daß sein Außendurchmesser dem Kaliber des Kanonenrohres 1 entspricht, also nur sehr geringfügig kleiner als der Innendurchmesser des Kanonenrohres 1 ist, so daß beim Einführen des Adapters 4 in das Rohr 1 auch ihre Rotationsachsen 3 zusammenfallen. Ein Randflansch 7 des Adapters 4 dient gleichermaßen als Anschlag- und Handgriff. Über weitere Verbindungsmittel, wie z. B. Klemmschrauben (nicht eingezeichnet) ist der Adapter 4 im Kanonenrohr 1 befestigbar. Durch diese Anordnung wird erreicht, daß die Rotationsachse 3 der Linsenanordnung 12 mit der Rotations- oder Seelenachse 3 des Kanonenrohres fluchtet.

An der Vorderseite der Videokamera 10 werden optische Signale, welche die durch einen sich hinter der Linsenanordnung 12 befindlichen Halbleiterbildaufnehmer (nicht eingezeichnet) in elektrische Impulse umgeformt werden, über die Leitung 30 zu einem Monitor 20 geleitet. Auf dem Monitor 20 wird das Bild des Zieles zusammen mit einem für Einstell- und Meßarbeiten nützlichen Fadenkreuz 22 dargestellt. Ist das Kanonenrohr 1 genau auf das Ziel gerichtet, so erscheint dann das Bild des Ziels auf dem Monitor 20 genau in der Mitte des Fadenkreuzes 22.

## Patentansprüche

1. Satz zum Testen des dynamischen Verhaltens, insbesondere der Richtgenauigkeit, von Rohrwaffen, wobei dieser Satz zusammengestellt ist aus
- einer Video-Kamera (10);
- einer tragbaren oder in ein Gestell einsetzbaren Bildwiedergabeeinrichtung (20) zur Wiedergabe des von der Video-Kamera (10) gelieferten Bildes; und
- einer Einrichtung zur Befestigung der Video-Kamera (10) in dem oder an dem Rohr (1) einer Rohrwaffe, wobei die Einrichtung derart ist, daß die optische Achse (3) der Video-Kamera (10), wenn die Video-Kamera im oder am Rohr der Waffe befestigt ist, sehr genau mit der Seelenachse (3) des Rohres (1) übereinstimmt.

2. Satz nach Anspruch 1,
dadurch gekennzeichnet, daß die Bildwiedergabeeinrichtung (20) das von der Video-Kamera (10) gelieferte Bild zusammen mit einem eingeblendeten Fadenkreuz (22) oder Fehlerquadrat wiedergibt.

3. Satz nach Anspruch 1 oder 2,
dadurch gekennzeichnet, daß die Einrichtung zur Befestigung der Video-Kamera (10) an dem Rohr (1) ein Adapter (4) ist.

4. Satz nach Anspruch 1 oder 2,
dadurch gekennzeichnet, daß die Einrichtung zur Befestigung der Video-Kamera (10) ein in das Rohr (1) passend einführbarer Adapter (4) ist.

5. Satz nach einem der vorstehenden Ansprüche,
dadurch gekennzeichnet, daß es eine weitere Video-Kamera (10) enthält, die am oder im Rohr (1) einer zweiten Rohrwaffe derart befestigbar ist, daß die optische Achse (3) der zweiten Video-Kamera (10) sehr genau mit der Seelenachse (3) des zweiten Rohres (1) übereinstimmt, und daß die Bildwiedergabeeinrichtung (20) die von den beiden Video-Kameras (10) gelieferten Bilder einander überlagert wiedergibt.

6. Verfahren zum Testen des dynamischen Verhaltens, insbesondere der Richtgenauigkeit von Rohrwaffen mittels eines Gerätes, das eine Video-Kamera (10) und eine tragbare oder in ein Gestell einsetzbare Bildwiedergabeeinrichtung (20) umfaßt, wobei:
- die Video-Kamera (10) im oder am Rohr (1) einer Rohrwaffe derart befestigt wird, daß die optische Achse (3) der Video-Kamera (10) sehr genau mit der Seelenachse (3) des Rohres (1) übereinstimmt;
- in das Bild der Bildwiedergabeeinrichtung (20) ein Fadenkreuz (22) oder ein Fehlerquadrat eingeblendet wird; und
- das von der Video-Kamera (10) gelieferte Bild des Ziels innerhalb des Fehlerquadrates liegt oder genau in der Mitte des Fadenkreuzes (22) liegt, wenn das Rohr (1) genau auf das Ziel gerichtet ist.

7. Verfahren nach Anspruch 6,
dadurch gekennzeichnet, daß die Video-Kamera (10) im Rohr (1) mittels eines in dieses Rohr (1) passend einführbaren Adapters (4) befestigt wird.

8. Verfahren nach Anspruch 6 oder 7,
dadurch gekennzeichnet, daß eine weitere Video-Kamera (10) am oder im Rohr (1) einer zweiten Rohrwaffe derartig befestigt wird, daß die optische Achse (3) der zweiten Video-Kamera (10) sehr genau mit der Seelenachse (3) des zweiten Rohres (1) übereinstimmt, und daß die Bildwiedergabeeinrichtung (20) die von den beiden Video-Kameras (10) gelieferten Bilder einander überlagert wiedergegeben wird.

## Claims

1. Assembly for testing the dynamic behaviour, in particular the precision of aim, of guns, this assembly being composed of
- a video camera (10);
- an image reproduction unit (20), which may be portable or inserted into a frame, for reproduction of the image produced by the video camera (10); and
- a means for securing the video camera (10) in or on the barrel (1) of a gun, said means being such that, when the video camera is secured in or on the barrel of the weapon, the optical axis (3) of the video camera (10) coordinates most precisely with the axis (3) of the bore of the barrel (1).

2. Assembly according to Claim 1, characterised in that the image reproduction unit (20) reproduces the image produced by the video camera (10) together with a superimposed graticule (22) or error square.

3. Assembly according to Claim 1 or 2, characterised in that the means for securing the video camera (10) on the barrel (1) is an adapter (4).

4. Assembly according to Claim 1 or 2, characterised in that the means for securing the video camera (10) is an adapter (4), which may be inserted to fit into the barrel (1).

5. Assembly according to one of the preceding claims, characterised in that it includes a further video camera (10), which may be secured on or in the barrel (1) of a second gun in such a manner that the optical axis (3) of the second video camera (10) coordinates most precisely with the axis of the bore (3) of the second barrel (1), and that the image reproduction unit (20) reproduces the images produced by the two video cameras (10) superimposed one over the other.

6. Method of testing the dynamic behaviour, in particular the precision of aim, of guns by means of a device comprising a video camera (10) and an image reproduction unit (20), which may be portable or inserted into a frame, whereby:
- the video camera (10) may be secured in or on the barrel (1) of a gun in such a manner that the optical axis (3) of the video camera (10) coordinates most precisely with the axis of the bore (3) of the barrel (1);
- a graticule (22) or error square is superimposed onto the image of the image reproduction unit (20); and
- the image of the target produced by the video camera (10) lies inside the error square or lies precisely in the centre of the graticule (22), when the barrel (1) is aimed precisely at the target.

7. Method according to Claim 6, characterised in that the video camera (10) is secured in the barrel (1) by means of an adapter (4) which may be inserted to fit into this barrel (1).

8. Method according to Claim 6 or 7, characterised in that a further video camera (10) is secured on or in the barrel (1) of a second gun in such a manner that the optical axis (3) of the second video camera (10) coordinates most precisely with the axis of the bore (3) of the second barrel (1), and that the image reproduction unit (20) reproduces the images produced by the two video cameras (10) superimposed one over the other.

## Revendications

1. Ensemble pour tester le comportement dynamique, en particulier la précision de visée d'armes à canon, l'ensemble comprenant
- une caméra vidéo (10);
- un appareil de restitution d'image (20) portable ou monté dans un châssis pour la reproduction de l'image délivrée par la caméra vidéo (10) et
- un dispositif de fixation de la caméra vidéo (10) dans ou sur le canon (1) d'une arme à canon, le dispositif étant tel que l'axe optique (3) de la caméra vidéo (10), lorsque ladite caméra vidéo (10) est fixée dans ou sur le canon de l'arme, coïncide très précisément avec l'axe d'âme (3) du canon (1).

2. Ensemble selon la revendication 1, caractérisé en ce que le dispositif de restitution d'image (20) reproduit l'image délivrée par la caméra vidéo (10) avec un réticule (22) ou un rectangle d'erreur incrusté.

3. Ensemble selon la revendication 1 ou 2, caractérisé en ce que le dispositif pour la fixation de la caméra vidéo (10) sur le canon (1) est un adaptateur (4).

4. Ensemble selon la revendication 1 ou 2, caractérisé en ce que le dispositif pour la fixation de la caméra vidéo (10) est un adaptateur (4) qui peut être introduit avec ajustement dans le canon (1).

5. Ensemble selon une des revendications précédentes, caractérisé en ce qu'il comprend une caméra vidéo (10) supplémentaire qui peut être fixée sur ou dans le canon (1) d'une seconde arme à canon, de manière telle que l'axe optique (3) de la seconde caméra vidéo (10) coïncide très précisément avec l'axe d'âme (3) du second canon (1) et en ce que le dispositif de restitution d'image (20) reproduit de manière mutuellement superposées les images délivrées par les deux caméras vidéo (10).

6. Procédé pour tester le comportement dynamique, en particulier la précision de visée d'armes à canon, au moyen d'un appareil qui comprend une caméra vidéo (10) et un appareil de restitution d'image (20) portable ou monté dans un châssis,
- la caméra vidéo (10) étant fixée dans ou sur le canon (1) d'une arme à canon de manière telle que l'axe optique (3) de la caméra vidéo (10) coïncide très précisément avec l'axe d'âme (3) du canon (1);
- un réticule (22) ou un rectangle d'erreur est incrusté sur l'image du dispositif de restitution d'image (20) et
- l'image de la cible délivrée par la caméra vidéo (10) est située à l'intérieur du rectangle d'erreur ou exactement au centre du réticule (22), lorsque le canon (1) est pointé avec précision sur la cible.

7. Procédé selon la revendication 6, caractérisé en ce que la caméra vidéo (10) est fixée dans le canon (1) au moyen d'un adaptateur (4) qui peut être introduit avec ajustement dans le canon (1).

8. Procédé selon la revendication 6 ou 7, caractérisé en ce qu'une caméra vidéo (10) supplémentaire qui peut être fixée sur ou dans le canon (1) d'une seconde arme à canon de manière telle que l'axe optique (3) de la seconde caméra vidéo (10) coïncide très précisément avec l'axe d'âme (3) du second canon (1) et en ce que le dispositif de restitution d'image (20) reproduit de manière mutuellement superposées les images délivrées par les deux caméras vidéo (10)
